# FASCICULE DE BREVET EUROPEEN

(11) **EP 0 393 107 B1**
(45) Date de publication et mention de la délivrance du brevet: **21.04.1993**
(21) Numéro de dépôt: 89900271.1
(22) Date de dépôt: 09.12.1988
(51) Int. Cl.: F28D 9/02, F28F 21/06, F28F 3/12

(54) **RECUPERATEUR D'ENERGIE**
ENERGIERÜCKGEWINNUNGSVORRICHTUNG
HEAT-EXCHANGER

(30) Priorité: 10.12.1987 FR 8717238
(43) Date de publication de la demande: 24.10.1990
(73) Titulaire: Eidmann, Jürgen Fritz, D-61389 Schmitten (DE); Strulik, Wilhelm Paul, F-89500 Villeneuve-sur-Yonne (FR)
(72) Inventeur: Eidmann, Jürgen Fritz, D-61389 Schmitten (DE); Strulik, Wilhelm Paul, F-89500 Villeneuve-sur-Yonne (FR)
(74) Mandataire: Portal, Gérard
(86) Numéro de dépôt international: FR8800600
(87) Numéro de publication internationale: WO8905433

(56) Documents cités:
- EP-A- 0 044 561
- DE-A- 3 137 296
- FR-A- 2 290 646
- FR-A- 2 469 684
- FR-A- 2 519 579

## Description

La présente invention se réfère à un récupérateur d'énergie, trouvant notamment application dans des installations de ventilation ou de climatisation d'enceintes, telles que par exemple bureaux, salles de cinéma, de théâtre et de conférence, salles de sport, habitations individuelles ou collectives, usines, etc., dont la température intérieure est différente de la température extérieure selon le préambule de la revendication 1. Un tel récuperateur est connu selon FR-A-2 469 684.

On sait que dans les installations de ventilation ou de climatisation, de l'air vicié réchauffé ou refroidi est extrait par un ventilateur à-travers un réseau de gaines, tandis que de l'air neuf respectivement froid ou chaud est injecté, d'où résulte une perte de calories.

De nombreux récupérateurs d'énergie ont donc été conçus, pour réduire notamment les pertes énergétiques résultant de la mise en oeuvre de telles installations de ventilation ou de climatisation. L'idée de base est de récupérer une partie des calories perdues transportées par l'air sortant de l'enceinte, pour la transférer à l'air entrant dans l'enceinte.

De tels récupérateurs connus comprennent généralement un ou plusieurs modules échangeurs d'énergie, susceptibles d'être traversés par deux courants gazeux circulant de façon croisée, et destinés au transfert d'une partie des calories de l'un desdits courants gazeux à l'autre.

De nombreuses conceptions ont été envisagées pour la réalisation de ces échangeurs, le problème consistant à rechercher des matériaux, et une configuration garantissant un rendement (quantité d'énergie récupérée et transférée) optimal, et une résistance mécanique d'ensemble satisfaisante.

La solution retenue, pour la réalisation de ces modules échangeurs d'énergie consiste en l'assemblage de plaques présentant une configuration interne permettant la circulation croisée des deux courants gazeux.

C'est ainsi que l'on connaît notamment par le document FR-A-2 469 684 un module comportant deux ensembles de plaques accolées de façon alternée, chaque plaque étant pourvue de canaux internes de circulation de gaz s'étendant sensiblement longitudinalement, parallèlement et unidirectionnellement à l'intérieur de ladite plaque, les canaux des plaques de l'un des ensembles étant orientés suivant une même direction, formant avec la direction d'orientation des canaux des plaques de l'autre des deux ensembles un angle prédéterminé.

Cependant, de telles plaques comprennent généralement deux parois extérieures, entre lesquelles sont définis les canaux précités, et l'on comprend que les deux courants gazeux circulant, de façon croisée, dans deux plaques consécutives, sont en fait séparés par une double épaisseur, ce qui diminue le rendement de l'échangeur.

Le document FR-A-2.290.646 révèle un échangeur à plaques d'un type différent, les plaques utilisées ne comportant pas une configuration de canaux et n'étant pas disposées de façon alternée pour permettre la circulation de deux courants gazeux se croisant.

Le document EP-A-0.044.561 décrit également un échangeur à plaques dont certains modes de réalisation correspondent sensiblement à l'enseignement du document FR 2.469.684.

On retrouve donc ici les mêmes inconvénients que ceux décrits précédemment en référence aux documents cités.

En outre, certains modes de réalisation conformes au document EP-A-0.044.561 conduisent à des récupérateurs présentant un rendement amélioré au détriment de la résistance mécanique d'ensemble.

La présente invention a pour but de résoudre les inconvénients précités en proposant un récupérateur d'énergie d'une nouvelle conception, à rendement amélioré, et dont la résistance mécanique reste satisfaisante.

La solution, conforme à la présente invention, pour résoudre ce problème technique consiste en un récupérateur du type précité, caractérisé en ce qu'un certain nombre de plaques du module échangeur d'énergie présentent au moins un évidement, obtenu notamment par découpe, et permettant ainsi un meilleur échange d'énergie entre les courants gazeux, et en ce que, dans le cas où deux plaques consécutives présentent un évidement, celles-ci sont séparées, afin que les courants gazeux ne se mélangent pas, par une feuille (7) réalisée en une matière imperméable au gaz, choisie notamment en fonction de ses caractéristiques thermiques, et éventuellement scellée, par exemple par collage, sur l'une de ces plaques.

Selon un premier mode de réalisation de l'invention, toutes les plaques de l'un des ensembles formant ledit module échangeur d'énergie présentent au moins un tel évidement.

Selon un autre mode de réalisation de l'invention, toutes les plaques constituant le module échangeur d'énergie, à l'exception des plaques extrêmes, présentent au moins un tel évidement ; deux plaques consécutives étant en outre séparées par une feuille réalisée en une matière imperméable au gaz, choisie notamment en fonction de ses caractéristiques thermiques, éventuellement collée sur l'une de ces deux plaques.

Selon une caractéristique particulière de l'invention, le module échangeur comprend en outre des moyens pour modifier le débit des courants gazeux et/ou pour créer une turbulence des gaz le traversant, ces moyens étant disposés de préférence au niveau des parties évidées des plaques.

Selon un mode de réalisation particulier de l'invention, les moyens précités pour modifier le débit des courants gazeux et/ou pour créer une turbulence des gaz traversant le module, sont formés par un élément de même constitution que les plaques, qui peut être rapporté ou obtenu lors de la découpe précitée des plaques visant à créer au moins un évidement.

L'invention sera mieux comprise, et d'autres buts et avantages de celle-ci apparaîtront plus clairement à la lecture de la description explicative qui va suivre, faite en référence aux dessins schématiques annexés, donnés uniquement à titre d'exemple non-limitatif illustrant plusieurs modes de réalisation actuellement préférés de l'invention, et dans lesquels :
- La figure 1 est une vue générale de principe, en perspective avec arrachement, d'un module échangeur d'énergie d'un récupérateur à flux croisés selon l'état de la technique ;
- La figure 2 est une vue partielle éclatée d'un module échangeur d'énergie d'un récupérateur selon un premier mode de réalisation de l'invention, montrant trois plaques dont l'une est évidée ;
- Les figures 3a à 3d illustent quatre variantes de réalisation d'une plaque évidée telle que représentée à la figure 2 ou à la figure 4 ; et
- La figure 4 est une vue partielle éclatée d'un module échangeur d'énergie d'un récupérateur conforme à un second mode de réalisation de l'invention, montrant trois plaques évidées, chacune étant pourvue d'une feuille de séparation.

On a donc représenté à la figure 1, un module échangeur d'énergie d'un récupérateur selon l'état de la technique le plus proche de l'invention.

Comme on l'a vu, les récupérateurs d'énergie connus jusqu'à présent, comprennent généralement un ou plusieurs modules échangeurs d'énergie, disposés et assemblés selon des agencements variés.

Le module M représenté à la figure 1 comprend deux ensembles de plaques 1a, 1b, assemblées de façon accolée, par exemple par collage ou au moyen de tiges filetées traversant toutes les plaques, et de boulons.

Chaque plaque 1a, 1b, comporte deux parois externes planes 2, 3, identiques et espacées, s'étendant sensiblement parallèlement, entre lesquelles sont disposées un ensemble de parois 4a, 4b, longitudinales, parallèles et espacées formant un réseau de canaux internes 5a, 5b, de circulation de gaz s'étendant unidirectionnellement à l'intérieur de chaque plaque 1a, 1b, respectivement.

Les parois 4a, 4b, sont disposées, dans l'exemple représenté, transversalement aux parois externes 3, 4, de chaque plaque, afin d'assurer une meilleure rigidité.

Cependant, il ne s'agit là que d'un mode préféré de réalisation, les parois 4 pouvant être également disposées en formant un angle aigu quelconque avec les parois externes 3, 4, précitées.

Les plaques 1a, 1b, peuvent être réalisées en des matériaux variés, mais, pour des raisons de rigidité, on préfèrera utiliser des matières plastiques rigides, telles que par exemple polyéthylène ou polycarbonate. Dans ce cas, les plaques peuvent être obtenues relativement aisément par extrusion.

Comme le montre la figure 1, les plaques 1a, 1b, sont assemblées de façon alternée, les canaux 5a des plaques 1a étant orientés suivant une direction sensiblemenent normale à la direction d'orientation des canaux 5b des plaques 1b.

Là encore, il ne s'agit que d'un mode de réalisation donné à titre d'exemple, car l'angle formé entre les directions d'orientation des canaux 5a et 5b peut être bien entendu différent d'un angle droit.

Ainsi, comme on le comprend, le module M est susceptible d'être traversé par deux courants gazeux circulant de façon croisée, suivant des directions A et B qui correspondent aux directions respectives d'orientation des canaux 5a, 5b, des plaques 1a, 1b.

Ce module permet donc la récupération et le transfert de calories de l'un des courants gazeux, par exemple l'air vicié chaud sortant d'une enceinte surchauffée, à l'autre courant gazeux, par exemple l'air neuf entrant dans l'enceinte. Il est bien évident que les deux courants gazeux ne doivent en aucun cas être mis en contact, et l'on prévoiera en conséquence des moyens d'étanchéité du module, bien connus de l'homme de métier.

On notera que toutes les plaques 1a, 1b, formant le module M sont identiques, et présentent dans l'exemple représenté la forme d'un carré. Généralement, les plaques auront une forme générale de polygone régulier symétrique par rapport à une diagonale, comm par exemple un carré, un hexagone ou un losange, la réalisation du module ne nécessitant ainsi la fabrication que d'un seul type de plaques.

Les plaques peuvent être également différentes, par exemple sous forme de rectangle.

En référence aux figures 2 et 4, on décrira maintenant les caractéristiques d'un module échangeur d'énergie d'un récupérateur selon deux modes de réalisation de l'invention. Le principe général régissant ces nouvelles conceptions réside en ce que l'on recherche un meilleur échange thermique entre les flux ou courants gazeux traversant le module, sans nuire à la rigidité d'ensemble et à l'étanchéité de ce dernier. En effet, comme on le comprend en référence à la figure 1, les courants gazeux traversant deux plaques successives 1a, 1b, sont séparés par une double épaisseur correspondant à l'épaisseur de la paroi externe 3 de la plaque 1a et à l'épaisseur de la paroi externe 2 de la plaque adjacente 1b.

L'originalité de l'invention consiste en ce que un certain nombre de plaques du module échangeur M présentent au moins un évidement, obtenu notamment par découpe, qui va permettre un meilleur échange de chaleur entre les courants gazeux, par suppression de la double épaisseur mentionnée ci-dessus. Les gains d'énergie thermique seront d'autant plus importants que lesdits évidements seront importants.

Ainsi, selon un premier mode de réalisation de l'invention, représenté à la figure 2, toutes les plaques 1b de l'un des deux ensembles précités formant le module échangeur M présentent au moins un évidement E, s'étendant sur une majeure partie de la surface de la plaque.

La forme de cet évidement, qui sera obtenue de préférence par découpe d'une plaque 1b, telle que décrite en référence à la figure 1, peut être tout à fait quelconque, par exemple circulaire (figure 2), rectangulaire, carrée, polygonale, etc. Le nombre d'évidements peut être quelconque et dépendra essentiellement des dimensions de la plaque. On choisira cependant pour ces parties évidées obtenues par découpe, dans le cas où les plaques sont identiques, des formes symétriques par rapport au plan perpendiculaire auxdites plaques, contenant la diagonale relativement à laquelle lesdites plaques sont symétriques.

Ce mode de réalisation est particulièrement simple puisqu'il ne fait appel qu'à l'utilisation de deux types de plaques. Il permet en outre d'obtenir aisément l'étanchéité recherchée tant au niveau de l'ensemble du récupérateur qu'au niveau des évidements des plaques.

Selon un second mode de réalisation de l'invention, représenté à la figure 4, toutes les plaques 1a, 1b, constituant le module échangeur de chaleur M, à l'exception des plaques extrêmes (non représentées) présentent au moins un évidement E ; deux plaques consécutives 1a, 1b, étant séparées par une feuille 7 couvrant le ou les évidements précités, et réalisée en une matière imperméable au gaz, choisie en fonction de ses caractéristiques thermiques, par exemple du papier traité ou non, du tissu traité ou non, du non-tissé, des films plastiques métallisés ou non, ou des films métalliques, en particulier d'aluminium.

Cette feuille 7 peut être intercalée entre deux plaques, puis scellée, par exemple par collage ou soudure, à l'une des deux plaques, lors de l'assemblage des plaques en module, ou préalablement scellée, par exemple par collage ou soudure, sur l'une de ces plaques avant assemblage.

La nature de la feuille 7 peut être également choisie en fonction d'objectifs particuliers relatifs à la séparation des courants gazeux. Ainsi, on peut choisir une feuille imperméable aux gaz, mais qui laissera passer l'humidité, pour intervenir notamment sur le taux d'hygrométrie. Cet aspect particulier de l'invention n'est pas limité au module échangeur d'énergie du type représenté à la figure 1, et qui constitue l'état de la technique le plus proche de l'invention, mais peut être transposé à tout type de module échangeur d'énergie, et notamment aux échangeurs comportant des plaques rigides de séparation en U.

Dans l'exemple représenté, la feuille 7 en papier traité est scellée par collage, avant assemblage, sur l'une des parois externes de chaque plaque 1a, 1b, de telle sorte qu'une seule paroi (constituée en fait par la feuille 7) sépare deux plaques successives 1a, 1b.

Selon une caractéristique particulière de l'invention, qui s'applique aux deux modes de réalisation décrits ci-dessus, le module récupérateur M comprend en outre des moyens pour modifier le débit des courants gazeux et pour créer une turbulence des gaz le traversant, et ces moyens sont disposés de préférence au niveau des parties évidées E des plaques.

On sait en effet que les variations de débit, ou les turbulences des gaz à l'intérieur du module permettent d'obtenir une augmentation significative des échanges thermiques entre les gaz traversant le module.

Les moyens précités, pour modifier le débit des courants gazeux et/ou pour créer une turbulence des gaz traversant le module sont formés de préférence par un élément de même constitution qu'une plaque, c'est-à-dire comportant deux parois externes parallèles en lesquelles est disposé un réseau de canaux internes.

Ces moyens peuvent être conformés différemment des plaques, et réalisés par exemple sous forme d'un bande ou barre de matière plastique alvéolée ou non.

On a représenté aux figures 3a à 3d quatre variantes de réalisation de plaques évidées comportant de tels moyens respectivement référencés 8a à 8d.

Comme on le voit, ces moyens peuvent être rapportés (8b) et positionnés lors de l'assemblage des plaques visant à constituer le module, ou obtenus lors de la découpe de la plaque (8a, 8c, 8d).

La forme et la disposition des éléments 8a, 8b, 8c, 8d, peut être quelconque, par exemple rectiligne (8b, 8c) ou en V inversé (8a).

Lorsque les canaux internes des éléments 8a, 8b, 8c, sont ouverts, il y a création à l'entrée et à la sortie de ces canaux de turbulences des gaz traversant ces éléments. Une partie des canaux internes de ces éléments peuvent être obturés partiellement ou en totalité (figure 3d) et l'on crée ainsi des variations de débit des courants gazeux traversant les plaques. De telles variations peuvent être également obtenues en obturant certains des canaux internes 5a, 5b, des plaques, aux endroits les plus appropriés, par exemple sur le contour des parties évidées des plaques.

Les avantages des récupérateurs d'énergie qui viennent d'être décrits sont nombreux :
- Ils peuvent être obtenus facilement, à faible coût, à partir des composants habituels des récupérateurs existants ;
- Ils permettent un rendement amélioré avec une séparation des deux flux ou courants gazeux, et une rigidité d'ensemble inchangée.
- Ils peuvent être de grandes dimensions comme de petites dimensions et leurs applications ne sont pas limitées par ces dimensions.

Il est à noter que le récupérateur d'énergie conforme à la présente invention n'est pas limité aux seules applications décrites ci-dessus. En particulier, un tel récupérateur d'énergie peut être utilisé notamment comme condenseur, par exemple en association avec des machines telles que sèche-linge.

## Revendications

1. Récupérateur d'énergie destiné notamment à être utilisé dans des installations de ventilation ou de climatisation d'enceintes, telles que par exemple bureaux, salles de cinèma, de théâtre et de conférence, sailes de sport, habitations individuelles ou collectives, usines, etc., dont la température intérieure est différente de la température extérieure du type comprenant au moins un module échangeur d'énergie susceptible d'être traversé par deux courants gazeux circulant de façon croisée et sans mélange, et destiné au transfert d'une partie des calories de l'un desdits courants gazeux à l'autre, ledit module comportant deux ensembles de plaques (1a, 1b) accolées de façon alternée, chaque plaque étant pourvue de canaux (5a,5b) internes de circulation de gaz s'étendant sensiblement longitudinalement, parallèlement et unidirectionnellement à l'intèrieur de ladite plaque, les canaux (5a) des plaques (1a) de l'un des ensembles étant orientés suivant une même direction formant avec la direction d'orientation des canaux (5b) des plaques (1b) de l'autre des deux ensembles un angle prédéterminé, caractérisé en ce que au moins certaines des plaques dudit module présentent au moins un évidement (E) s'étendant de préférence sur une majeure partie de la surface de la plaque, obtenu notamment par découpe et permettant un meilleur échange d'énergie entre les courants gazeux, et en ce que, dans le cas où deux plaques consécutives présentent un évidement, celles-ci sont séparées, afin que les courants gazeux ne se mélangent pas, par une feuille (7) réalisée en une matière imperméable au gaz, choisie notamment en fonction de ses caractéristiques thermiques, et éventuellement scellée, par exemple par collage, sur l'une de ces plaques.

2. Récupérateur d'énergie selon la revendication 1, caractérisé en ce que toutes les plaques (1b) de l'un des ensembles précités formant le module échangeur présentent au moins un évidement (E) s'étendant de préférence sur une majeure partie de la surface de la plaque.

3. Récupérateur d'énergie selon la revendication 1, caractérisé en ce que toutes les plaques constituant le module échangeur précité, à l'exception des plaques extrêmes, présentent au moins un évidement (E).

4. Récupérateur d'énergie selon l'une des revendications 1 à 3, caractérisé en ce que ledit module comprend en outre des moyens (8a, 8b, 8c, 8d) pour modifier le débit des courants gazeux et/ou pour créer une turbulence des gaz le traversant, et en ce que ces moyens sont disposés au niveau des parties évidées des plaques.

5. Récupérateur d'énergie selon la revendication 4, caractérisé en ce que les moyens précités sont formés par un élément de même constitution qu'une plaque, qui peut être rapporté ou obtenu lors de la découpe précitée de la plaque visant à créer au moins un évidement.

6. Récupérateur d'énergie selon l'une des revendications 1, 2, 4 ou 5, caractérisé en ce que toutes les plaques non-évidées précitées comportent deux parois externes (23) planes identiques et espacées s'étendant sensiblement parallèlement et entre lesquelles sont disposées, de préférence transversalement, un ensemble de parois (4) longitudinales parallèles et espacées formant les canaux (5a,5b) internes précités.

7. Récupérateur d'énergie selon la revendication 6, caractérisé en ce que les plaques non-évidées précitées sont identiques, et présentent une forme générale de polygone régulier symétrique par rapport à une diagonale, comme par exemple un carré, ou un losange.

8. Récupérateur d'énergie selon l'une des revendications 6 ou 7, caractérisé en ce que les plaques évidées précitées sont obtenues par découpe des plaques non-évidées précitées.

9. Récupérateur d'énergie selon la revendication 8, caractérisé en ce que les découpes précitées des plaques évidées sont symétriques par rapport au plan perpendiculaire auxdites plaques contenant la diagonale relativement à laquelle lesdites plaques sont symétriques.

10. Récupérateur d'énergie selon la revendication 3, caractérisé en ce que la feuille (7) précitée est réalisée en une matière choisie parmi du papier traité ou non, du tissu traité ou non, du non-tissé, des films plastiques métallisés ou non ou des films métalliques, en particulier d'aluminium.

## Claims

1. Recuperator of energy intended notably for use in installations for cooling or air-conditioning enclosures such as for example offices, cinemas, theaters and conference halls, sports halls, private or collective dwellings, factories, etc., in which the indoor temperature is different from the outdoor temperature, of the type comprising at least one energy exchanging module through which two streams of gas can flow in crossed fashion without blending, which module is intended for transferring part of the calories from one of said gas stream to the other, and comprises two sets of plates (1a, 1b) fixed side by side in alternating fashion, each plate being provided with internal gas flowing channels (5a, 5b) extending substantially longitudinally, in parallel and unidirectionally inside said plate, the channels (5a) of the plates (1a) of one of the sets being oriented in the same direction which forms a predetermined angle with the direction of orientation of the channels (5b) of the plates (1b) of the other of the two sets, characterized in that at least some of the plates of said module have at least a recess (E) which extends preferably over most of the surface of the plate, which recess is normally obtained by cutting and improves the exchange of energy between the gas streams, end in that, when two consecutive plates are provided with a recess, said plates are separated, so that the gas streams do not blend, by a sheet (7) produced in a gastight material, selected especially as a function of its thermal characteristics, and optionally sealed, for example by bonding, on one of said plates.

2. Recuperator of energy according to claim 1, characterized in that all the plates (1b) of one of said sets forming the exchanger module have at least one recess (E) which preferably extends over most of the surface of the plate.

3. Recuperator of energy according to claim 1, characterized in that all the plates constituting said exchanger module, with the exception of the end plates, have at least one recess (E).

4. Recuperator of energy according to one of claims 1 to 3, characterized in that said module further comprises means (8a, 8b, 8c, 8d) for modifying the flowrate of the gas streams and/or for creating a turbulence of the gases flowing through it, and in that said means are provided at the level of the recessed parts of the plates.

5. Recuperator of energy according to claim 4, characterized in that said means are formed by an element having the same constitution as a plate which can be added or obtained during said cutting of the plate for the purpose of creating at least one recess.

6. Recuperator of energy according to one of claims 1, 2, 4 or 5, characterized in that all said uncut plates comprise two external, flat, identical and spaced out walls (23) extending substantially in parallel and between which a set of spaced out, parallel longitudinal walls (4) is disposed, preferably crosswise, to form said internal channels (5a, 5b).

7. Recuperator of energy according to claim 6, characterized in that said uncut plates are identical and have the general shape of a regular polygon symmetrical with respect to a diagonal, such as for example a square or a lozenge.

8. Recuperator of energy according to one of claims 6 or 7, characterized in that said cut plates are obtained by cutting out parts in said uncut plates.

9. Recuperator of energy according to claim 8, characterized in that said cut out parts in the cut plates are symmetrical with respect to the plane perpendicular to said plates containing the diagonal relatively to which said plates are symmetrical.

10. Recuperator of energy according to claim 3, characterized in that said sheet (7) is produced in a material selected from treated or non-treated paper, treated or non-treated fabric, non-woven, metallized or non-metallized plastic films or metallic films, in particular in aluminium.

## Patentansprüche

1. Energierückgewinnungsvorrichtung, insbesondere für die Verwendung in Lüftungseinrichtungen oder Klimatisierungseinrichtungen von Räumen, wie beispielsweise Büros, Kinosäle, Theatersäle, Konferenzsäle, Sporthallen, Einzelwohnungen oder Gemeinschaftswohnungen, Fabrikräume usw., deren Innentemperatur von der Außentemperatur verschieden ist, vom Typ mit wenigstens einem Energietauschermodul, das geeignet ist, von zwei Gasströmen durchquert zu werden, die kreuzweise ohne Vermischung zirkulieren, und für die Übertragung eines Teils der Kalorien des einen der Gasströme auf den anderen bestimmt ist, wobei das Modul zwei Plattenanordnungen (1a, 1b) aufweist, die abwechselnd nebeneinander angeordnet sind, wobei jede Platte mit inneren Zirkulationskanälen (5a, 5b) von Gas versehen ist, die sich im wesentlichen Längs, parallel und in eine Richtung im Inneren der Platte erstrecken, wobei die Kanäle (5a) der Platten (1a) einer der Anordnungen gemäß einer selben Richtung ausgerichtet sind, die mit der Ausrichtrichtung der Kanäle (5b) der Platten (1b) der anderen der beiden Anordnungen einen vorbestimmten Winkel einschließt, dadurch gekennzeichnet, daß wenigstens gewisse Platten des Moduls wenigstens eine Ausnehmung (E) aufweisen, die sich vorzugsweise über einen Hauptbereich der Oberfläche der Platte erstreckt, erhalten insbesondere durch Schnitt und die einen besseren Energietausch zwischen den Gasströmen erlaubt, und daß in dem Fall, wo zwei aufeinanderfolgende Platten eine Ausnehmung aufweisen, diese getrennt sind, damit die Gasströme sich nicht miteinander vermischen, durch ein Blatt bzw. eine Schicht (7), die aus einem gasundurchdringlichen Material gebildet ist, gewählt insbesondere in Abhängigkeit seiner thermischen Eigenschaften, und ggf. fest angebracht, beispielsweise durch Kleben auf eine der Platten.

2. Energierückgewinnungsvorrichtung nach Anspruch 1, dadurch gekennzeichnet, daß alle Platten (1b) einer der vorgenannten Anordnungen, die das Austauschmodul bildet, wenigstens eine Ausnehmung (E) aufweisen, die sich vorzugsweise über einen überwiegenden Bereich der Oberfläche der Platte erstreckt.

3. Energierückgewinnungsvorrichtung nach Anspruch 1, dadurch gekennzeichnet, daß alle Platten, die das vorgenannte Austauschmodul bilden, mit Ausnahme der Endplatten, wenigstens eine Ausnehmung (E) aufweisen.

4. Energierückgewinnungsvorrichtung nach einem der Ansprüche 1 bis 3, dadurch gekennzeichnet, daß das genannte Modul weiterhin Einrichtungen (8a, 8b, 8c, 8d) aufweist, um die Gasstromrate zu verändern und/oder um Turbulenzen der sie durchquerenden Gase zu erzeugen, und daß diese Einrichtungen auf der Höhe der ausgenommenen Bereiche der Platten angeordnet sind.

5. Energierückgewinnungsvorrichtung nach Anspruch 4, dadurch gekennzeichnet, daß die vorgenannten Einrichtungen durch ein Element von derselben Ausbildung wie eine Platte gebildet sind, die aufgebracht oder erhalten werden kann beim vorgenannten Trennschnitt der Platte im Hinblick auf die Erzeugung wenigstens einer Ausnehmung.

6. Energierückgewinnungsvorrichtung nach einem der Ansprüche 1, 2, 4 oder 5, dadurch gekennzeichnet, daß alle nicht ausgenommenen vorgenannten Platten zwei äußere ebene identische und beabstandete Trennwände (23) aufweisen, die sich im wesentlichen parallel erstrecken und zwischen denen vorzugsweise quer verlaufend eine längsverlaufende, parallele und beabstandete Trennwandanordnung (4) sich befindet, die die inneren vorgenannten Kanäle (5a, 5b) bilden.

7. Energierückgewinnungsvorrichtung nach Anspruch 6, dadurch gekennzeichnet, daß die nichtausgenommenen vorgenannten Platten identisch sind, und eine allgemeine Form eines regulären Polygons aufweisen, die symmetrisch ist bezüglich einer Diagonale, wie beispielsweise einem Quadrat oder einer Raute.

8. Energierückgewinnungsvorrichtung nach einem der Ansprüche 6 oder 7, dadurch gekennzeichnet, daß die vorgenannten ausgenommenen Platten durch Schnitt der vorgenannten nichtausgenommenen Platten erhalten werden.

9. Energierückgewinnungsvorrichtung nach Anspruch 8, dadurch gekennzeichnet, daß die vorgenannten Schnitte der ausgenommenen Platten symmetrisch sind bezüglich der senkrechten Ebene zu den Platten, die die Diagonale enthält, zu der die Platten symmetrisch sind.

10. Energierückgewinnungsvorrichtung nach Anspruch 3, dadurch gekennzeichnet, daß das vorgenannte Blatt bzw. die vorgenannte Schicht (7) aus einem Material gebildet wird, gewählt aus behandeltem oder unbehandeltem Papier, behandeltem oder unbehandeltem Stoff, Nicht-Gewebtem, metallisierten oder nichtmetallisierten Kunststoffilmen oder metallischen Filmen, insbesondere aus Aluminium.
